# EUROPÄISCHE PATENTSCHRIFT

(11) **EP 1 238 802 B1**
(45) Veröffentlichungstag und Bekanntmachung des Hinweises auf die Patenterteilung: **22.10.2008**
(21) Anmeldenummer: 02004480.6
(22) Anmeldetag: 27.02.2002
(51) Int. Cl.: B41F 7/30

(54) **Feuchtmittel-Zufuhrsystem**
Fountain solution supply system
Dispositif d'alimentation de solution de mouillage

(30) Priorität: 10.03.2001 DE 10111614
(43) Veröffentlichungstag der Anmeldung: 11.09.2002
(73) Patentinhaber: Technotrans AG, 48336 Sassenberg (DE)
(72) Erfinder: Peick, Hubert, 59302 Oelde (DE)
(74) Vertreter: Müller-Boré & Partner Patentanwälte

(56) Entgegenhaltungen:
- DE-U- 29 716 582
- PATENT ABSTRACTS OF JAPAN vol. 005, no. 002 (M-049), 9. Januar 1981 (1981-01-09) & JP 55 135665 A (HASHIMOTO TAKESHI), 22. Oktober 1980 (1980-10-22)

## Beschreibung

Die Erfindung betrifft ein Feuchtmittel-Zufuhrsystem für den Offset-Druck, mit wenigstens einer Übertragungswalze zur Aufnahme von Feuchtmittel auf der Oberfläche und Übertragung auf weitere Walzen bis zu einem Plattenzylinder, und mit einer parallel zu und entlang der Übertragungswalze verlaufenden Auftragsleiste zum Aufbringen des Feuchtmittels auf die Oberfläche der Übertragungswalze.

Die JP 55135665 AA beschreibt ein Kühlsystem für ein Feuchtmittel. Es ist eine Kältemaschine vorgesehen, deren Kältemittel im Feuchtmittelzylinder verdampft. Ziel ist es, das Feuchtmittel auf einer konstanten niedrigen Temperatur zu halten.

Aus der DE 297 16 582.8 U1 ist eine Temperierungsanordnung für Druckmaschinen bekannt, die mehrere Betriebszustände ermöglicht, nämlich zum einen eine reine Feuchtmittelkühlung, zum anderen eine reine Kühlmittelkühlung für die Kühlung der Walzen und Zylinder der Druckmaschine und zum dritten eine Kombination beider Vorfahren.

Beim Offset-Druck ist eine gleichmäßige Benetzung der Druckplattenoberfläche mit einem Feuchtmittel erforderlich, damit eine Annahme von Druckfarbe an den nichtdruckenden Stellen der Druckplatte verhindert werden kann. Die üblicherweise verwendeten Feuchtmittel bestehen aus Wasser mit einer Reihe von Zusätzen, u.a. bis zu 15% Alkohol und darüber hinaus antikorrosive und antimikrobielle Stoffe, oberflächenaktive Substanzen oder dergleichen. Die Flüchtigkeit des Alkohols ist einer der Gründe, weshalb es als notwendig angesehen wird, das Feuchtmittel kühl zu halten oder sogar zu kühlen. Die Kühlung des Feuchtmittels trägt im übrigen zur Kühlung des Feuchtwerkes einer Offset-Druckmaschine bei und verbessert das Transportverhalten des Feuchtmittels im Feuchtwalzenzug.

Üblicherweise wird daher Feuchtmittel aus den vorgegebenen Bestandteilen in einem Feuchtmitteltank angesetzt und in dem Tank gekühlt oder kühl gehalten. Das aufbereitete Feuchtmittel zirkuliert über eine offene Feuchtmittelwanne in dem zugehörigen Druckwerk, aus der es beispielsweise mit Hilfe einer eintauchenden Feuchthebewalze ins Feuchtwerk transportiert wird. Im Rücklauf des zirkulierenden Feuchtmittels wird das Feuchtmittel gefiltert, und es fließt wieder in den Feuchtmitteltank zurück. Da es sich um einen offenen Feuclitmittel-Kreislauf handelt, muß der Alkoholgehalt des Feuchtmittels ständig gemessen und Alkohol nachdosiert werden. Im Feuchtmitteltank wird das Feuchtmittel auf beispielsweise 8-10°C zurückgekühlt.

Anlagen, die nach diesem Prinzip aufgebaut sind, haben vor allem den Nachteil, daß sie hohe Kosten verursachen und einen großen Platzbedarf haben. Es sind nicht nur gesonderte Vorratsbehälter für aufbereitetes Wasser, Alkohol und die gegebenenfalls mehreren Zusatzstoffe erforderlich, sondern darüber hinaus auch ein Feuchtmitteltank von zumeist nicht unbeträchtlicher Größe. Hinzu kommen die Temperlereinrichtungen bzw. Kühlaggregate für den Feuchtmitteltank und ggfs. die Vorratsbehälter. Trotzdem muß in Kauf genommen werden, daß das Feuchtmittel beim Erreichen des Plattenzylinders aufgrund des relativ langen Weges vom Feuchtmitteltank über ein Leitungssystem zu einer Auftragsleiste und von hier über die Feuchtwerkswalzen bis zum Plattenzylinder bereits wieder eine relativ hohe Temperatur erreicht hat.

Der Erfindung liegt daher die Aufgabe zugrunde, ein Zufuhrsystem der obigen Art zu schaffen, das es gestattet, das Feuchtmittel bei einer Offset-Druckmaschine mit relativ einfachen Mitteln ausreichend zu kühlen bzw. kühl zu halten.

Diese Aufgabe wird erfindungsgemäß gelöst durch ein Feuchtmittel-Zufuhrsystem mit den Merkmalen des Anspruch 1.

Eine Kühlung beispielsweise der Übertragungswalze oder der Auftragsleiste hat zur Folge, daß das Feuchtmittel in einer dem Plattenzylinder näher liegenden Position noch einmal auf die gewünschte reduzierte Temperatur eingestellt wird, und damit kühler auf den Plattenzylinder gelangt, als es bei der Temperierung in dem erwähnten Feuchtmitteltank der Fall ist.

Die Kühlung kann mit Hilfe eines flüssigen Kühlmittels erfolgen, das die Übertragungswalze oder die Auftragsleiste in einem entsprechenden Leitungssystem durchläuft und außerhalb der Übertragungswalze oder der Auftragsleiste zurückgekühlt wird. So kann das Kühlmittelsystem, insbesondere ein Kühlwassersystem, außerhalb der Übertragungswalze oder der Auftragsleiste mit einem Kältemittel-Kreislauf in Wärmeaustausch stehen.

Auf diese Weise ist es auch möglich, daß auf einen Feuchtmitteltank und eine Rücklauffiltration verzichtet und stattdessen das Feuchtmittel unmittelbar durch Zusammengeben der einzelnen Bestandteile hergestellt wird. Eine gewisse Kühlung des Feuchtmittels kann dabei durch Wärmeaustausch mit dem Kühlwasser-Kreislauf erfolgen, der die Übertragungswalze oder die Auftragsleiste kühlt. Eine alsdann eintretende Erwärmung kann in der Auftragsleiste und/oder einer oder mehrerer Feuchtwerkswalzen wieder zurückgeführt werden. Da das Feuchtmittel in diesem Fall nur in Richtung des Feuchtwerks transportiert wird und nicht zirkuliert, sind eine Reinigung des Feuchtmittels und eine erneute Einstellung des Mischungsverhältnisses nicht erforderlich. Dagegen ist das Feuchtmittel bei Systemen mit Feuchtmittelkreis während des fortlaufenden Druckprozesses einer erheblichen Belastung durch Puder, Druckfarbe und Papierstäube ausgesetzt, so daß das Feuchtmittel eine intensive Pflege und Wartung erfordert.

Die Auftragsleiste kann mit Sprühdüsen zur Übertragung des Feuchtmittels auf die Übertragungswalze ausgerüstet sein. Möglich ist jedoch auch die Verwendung eines anderen Systems zur Aufbringung der Feuchtigkeit auf die Übertragungswalze, etwa eines Heberfeuchtwerks, eines Bürstenfeuchtwerks, eines Schleuderfeuchtwerks usw.

Im folgenden werden bevorzugte Ausführungsbeispiele der Erfindung anhand der beigefügten Zeichnung erläutert.
- Fig. 1: ist eine schematische Darstellung einer Ausführungsform der Erfindung.

In Fig. 1 ist ein Plattenzylinder für den Offset-Druck mit 10 bezeichnet. Der Plattenzylinder 10 steht mit einer Feuchtmittelauftragswalze 12 in Berührung, und diese steht ihrerseits zum einen mit einer Reiberwalze 14 und zum anderen mit einer Glättwalze 16 in Berührung. Die Reiberwalze schließlich wird von einer Feuchtwalze oder Feuchtduktorwalze berührt, die auf dem Umfang Feuchtmittel aufnimmt und weiter überträgt und daher im vorliegenden Zusammenhang als Übertragungswalze 18 bezeichnet wird. Diese Walzen, nämlich die Übertragungswalze 18, die ReiberWalze 14 und die Feuchtmittelauffragswalze 12 können im vorliegenden Zusammenhang insgesamt als Feuchtwerkswalzen bezeichnet werden, wie später noch einmal dargestellt werden soll.

Der Übertragungswalze 18 ist eine Auftragsleiste 20 zugeordnet, die zur Übertragung von Feuchtmittel auf den Umfang der Übertragungswalze 18 dient. Wie bereits erwähnt, kann dies in verschiedener Weise, etwa durch Sprühen, Schleudern, Bürsten. Streichen etc. geschehen. Überschüssiges Feuchtmittel wird in einer Tropfwanne 22 unterhalb der Übertragungswalze 18 aufgefangen.

Bei dem dargestellten Ausführungsbeispiel soll davon ausgegangen werden, daß die Reiberwalze 14 und die Auftragsleiste 20 gekühlt werden. Anschließend sollen das Kühlsystem, das dies bewirkt, und das System zur Feuchtmittelversorgung im einzelnen erläutert werden.

In Fig. 1 ist auf der linken Seite unten ein Wasseranschluß 24 für Frischwasser dargestellt. Daneben befinden sich Vorratsbehälter 26,28 für Alkohol, z.B. Isopropylalkohol, und Zusatzmittel. Der Wasseranschluß 24 ist über eine Pumpe 30 und einen Volumenstromzähler 32 sowie ein Rückschlagventil 34 und eine nicht bezeichnete Leitung mit einer Zufuhrleitung 98 verbunden. Ebenso ist der Vorratsbehälter 26 für Alkohol über eine Pumpe 38 und einen Volumenstromzähler 40 mit der Zufuhrleitung 98 verbunden, und schließlich steht mit dieser der Vorratsbehälter 28 über eine Pumpe 42 und einen Volumenstromzähler 44 in Verbindung.

In dem hier beschriebenen Bereich werden die einzelnen Leitungen für Wasser und Zusatzmittel nicht gesondert bezeichnet. Dies gilt auch für Steuerleitungen, die die drei Pumpen 30,38,42 und die drei Volumenstromzähler 32,40,44 mit einem Rechner 46 verbinden.

Die Feuchtmitteldosierung wird durch den Rechner 46 individuell gesteuert und geregelt.

Das Feuchtmittel wird einerseits über eine Leitung 52 und eine davon ausgehende Zweigleitung 54 einzelnen Ventilen 56,58,60,62 zugeführt, die das Feuchtmittel in verschiedenen Längspositionen der Auftragsleiste 20 abgeben, so daß das Feuchtmittel durch die Auftragsleiste über die gesamte Länge auf die Übertragungswalze 18 aufgetragen werden kann. Die Ventile 56,58,60,62 weisen jeweils zugeordnete, nicht bezeichnete Steuerteile, beispielsweise Elektromagnete auf, die über Steuerleitungen 64,66,68,70 vom Rechner 46 aus angesteuert werden.

Die Reiberwalze 14 und die Auftragsleiste 20 sind jeweils über eine Zufuhrleitung 72,74 und eine Rückleitung 76,78 an einen Kühlkreislauf angeschlossen, so daß das Kühlwasser oder ein sonstiges Kühlmittel im Inneren der Reiberwalze und der Auftragsleiste in einem geeigneten Leitungssystem zirkulieren kann. Der Kühlwasserkreis steht in einem Wärmetauscher 80 in Wärmeaustausch mit einem Kühlmedium, beispielsweise kaltes Wasser oder auch ein Kältemittel, das in den Wärmetauscher 80 über eine Leitung 82 eintritt und eine Leitung 84 aus diesem austritt. Andererseits wird das Kühlwasser aus der Reiberwalze 14 und der Auftragsleiste 20 über eine Pumpe 86 im Gegenstrom zu dem Kühlmedium in den Wärmetauscher 80 eingeleitet, und das austretende Kühlwasser gelangt in einen weiteren Wärmestauscher 100, von dem aus das Kühlwasser in die Leitungen (72, 74) des zuvor erwähnten Kühlwasserkreislaufes der Reiberwalze 14 und der Auftragsleiste 20 eingespeist wird. Der Wärmetauscher 100 wird andererseits im Gleichstrom von dem Feuchtmittel durchlaufen, das in die Leitung 52 eingeleitet wird. die zur Auftragsleiste führt.

Zu erwähnen bleibt schließlich eine Kurzschlußleitung 94. die ein Druckbegrenzungsventil 96 enthält und das Kühlwasser aus dem Kühlwasserkreislauf auf kürzestem Wege zurückleitet, wenn in der Vorlaufleitung 90 ein unzulässiger Überdruck entstehen sollte.

Die Bestandteile des Feuchtmittels werden aus dem Wasseranschluß 24 und den Vorratsbehältern 26,28 direkt in die Leitung 98 eingeleitet werden, die in dem Wärmetauscher 100 im Gleichstrom mit der Vorlauf-Leitung 90 des Kühlwasserkreislaufs in Wärmeaustausch gebracht wird. Auf diese Weise wird das Feuchtmittel, das zunächst mit der Temperatur der drei Quellen 24,26,28 in die Leitung 98 eingespeist wird, in dem Wärmetauscher 100 heruntergekühlt, während eine weitere Kühlung im Bereich der Auftragsleiste 20 und der Reiberwalze 14 stattfindet. Es liegt auf der Hand, daß durch Fortlassen eines Feuchtmittelbehälters eine Vereinfachung und Platzersparnis erreicht werden kann, ohne daß die Möglichkeiten der Feuchtmittel-Temperierung verschlechtert werden. Der Wärmetauscher 100 ist in Fig. 1 als Gleichstrom-Wärmetauscher dargestellt, kann aber auch im Gegenstrom geschaltet sein.

Da das Feuchtmittel stets frisch angesetzt wird und in einem nahezu geschlossenen Zuführungssystem der Auftragswalze zum Feuchtmittelauftrag zugeführt wird, und da das Feuchtmittel nicht in einem zirkulierenden System zum Ausgang, d.h. zu einem Feuchtmitteltank zurückgeführt wird, können die üblichen Komponenten herkömmlicher Anlagen, wie eine Alkoholmeß- und Dosiereinrichtung, eine Rücklauffiltration und ein großer offener Feuchtmitteltank entfallen.

## Patentansprüche

1. Feuchtmittel-Zufuhrsystem für den Offset-Druck, mit wenigstens einer Übertragungswalze (18) zur Aufnahme von Feuchtmittel auf der Oberfläche und Übertragung auf weitere Walzen bis zu einem Plattenzylinder (10), und mit einer parallel zu und entlang der Übertragungswalze (18) verlaufenden Auftragsleiste (20) zum Aufbringen des Feuchtmittels auf die Oberfläche der Übertragungswalze, wobei wenigstens eine Feuchtwerkswalze (12,14,16,18) von der Übertragungswalze (18) bis zum Plattenzylinder (10) und/oder die Auftragsleiste (20) im Inneren ein Kühlmittel-Zirkulationssystem (72,74,80) zur Kühlung des Feuchtmittels auf der Walzenoberfläche aufweist, das mit einem Kühlwasserkreislauf verbunden ist, der außerhalb der Feuchtwerkswalze (14 - 18) und/oder der Auftragsleiste (20) mit einem Kühl- oder Kältemittelkreislauf (80,82,84) in Wärmeaustausch steht, und ein Wasseranschluß (24) sowie Vorratsbehälter (26,28) für Alkohol und/oder Zusatzmittel mit der Zufuhrleitung (98) für Feuchtmittel verbunden sind, die über einen Wärmetauscher (100) direkt mit einer Zufuhrleitung (52) zu der gekühlten Feuchtmittelwalze (12,14,16,18) und/oder der Auftragsleiste (20) in Verbindung steht.

## Claims

1. Dampening-solution feed system for offset printing, having at least one transfer roll (18) for receiving dampening solution on the surface and transferring it to further rolls as far as to a plate cylinder (10), and having an applicator bar (20) which extends parallel to and along the transfer roll (18) for applying the dampening solution to the surface of the transfer roll, at least one dampening-unit roll (12, 14, 16, 18) having, from the transfer roll (18) as far as the plate cylinder (10) and/or the applicator bar (20) in the interior, a coolant circulation system (72, 74, 80) for cooling the dampening solution on the roll surface, which coolant circulation system (72, 74, 80) is connected to a cooling-water circuit which, outside the dampening-unit roll (14 - 18) and/or the applicator bar (20), is in thermal exchange with a coolant or refrigerant circuit (80, 82, 84), and a water connection (24) and a storage container (26, 28) for alcohol and/or additive being connected to the feed line (98) for dampening solution, which feed line (98) is connected directly via a heat exchanger (100) to a feed line (52) to the cooled dampening-solution roll (12, 14, 16, 18) and/or the applicator bar (20).

## Revendications

1. Dispositif d'alimentation de solution de mouillage pour l'impression offset, comprenant au moins un rouleau de transmission (18) pour la réception de la solution de mouillage sur la surface et pour la transmission sur d'autres rouleaux jusque vers un cylindre de plaque (10), et comprenant un listeau d'application (20) qui s'étend parallèlement à et le long du rouleau de transmission (18) pour apposer la solution de mouillage sur la surface du rouleau de transmission, dans lequel au moins un rouleau du mécanisme d'humidification (12, 14, 16, 18), depuis le rouleau de transmission (18) jusque vers le cylindre de plaque (10), et/ou le listeau d'application (20) présente (présentent) à l'intérieur un système de circulation d'agent de refroidissement (72, 74, 80) afin de refroidir la solution de mouillage sur la surface du rouleau, ledit système étant relié à un circuit d'eau de refroidissement qui se trouve en échange de chaleur avec un circuit d'agent de refroidissement ou d'agent réfrigérant (80, 82, 84) en dehors du rouleau du mécanisme d'humidification (14 - 18) et/ou du listeau d'application (20), et dans lequel une prise d'eau (24) ainsi qu'un réservoir (26, 28) pour de l'alcool et/ou un additif sont reliés à la conduite d'amenée (98) pour la solution de mouillage, laquelle se trouve en liaison directe avec une conduite d'amenée (52) vers le rouleau de solution de mouillage refroidi (12, 14, 16, 18) et/ou vers le listeau d'application (20), par l'intermédiaire d'un échangeur de chaleur (100).
